# EUROPÄISCHE PATENTSCHRIFT

(11) **EP 0 394 217 B1**
(45) Veröffentlichungstag und Bekanntmachung des Hinweises auf die Patenterteilung: **17.03.1993**
(21) Anmeldenummer: 90890119.2
(22) Anmeldetag: 18.04.1990
(51) Int. Cl.: E04H 4/12

(54) **Einströmdeckel für Frischwasser bzw. Chemikalien in Schwimmbeckenanlagen**
Admission lid for fresh water or chemicals in pool facilities
Couvercle d'admission d'eau fraîche ou par exemple de produits chimiques pour installations de piscine

(30) Priorität: 18.04.1989 AT 919/89
(43) Veröffentlichungstag der Anmeldung: 24.10.1990
(73) Patentinhaber: BERNDORF METALL- UND BÄDERBAUGESELLSCHAFT M.B.H., A-2560 Berndorf (AT)
(72) Erfinder: Rohrböck, Karl, D-2560 Berndorf (AT)
(74) Vertreter: Widtmann, Georg, Dipl.-Ing. Dr. techn.

(56) Entgegenhaltungen:
- DE-A- 2 448 630
- DE-A- 2 912 336
- DE-U- 8 905 433

## Beschreibung

Bei Schwimmbecken werden das Frischwasser und die zur Aufbereitung des Wassers erforderlichen Chemikalien im Bereich des Bodens eingeleitet. Durch Überlauf des Wassers in eine Uberlaufrinne wird das Wasser zur Wasseraufbereitungsanlage rückgeführt. Dadurch wird sichergestellt, daß das Wasser im Becken in vorbestimmten Zeitabständen erneuert wird.

Die Verteilung des frisch einströmenden Wassers während des Betriebes des Schwimmbeckens soll in möglichst kurzer Zeit erfolgen, womit das mit Chemikalien versetzte neue Wasser vollständig im decken vermengt wird und damit die gesamte Wassermenge laufend einer Desinfektion unterzogen werden kann.

Eine bekannte Bauweise eines Einströmdeckels besteht darin, daß über dem Einströmkanal des Frischwassers, welcher sich im Boden des Schwimmbeckens befindet, entlang seiner gesamte Erstreckung ein Abdeckblech angebracht ist, weiches Löcher besitzt, über die eine Kappe mit seitlichen Öffnungen befestigt ist, durch die das Wasser ausströmen kann. Diese Bauweise hat den Nachteil, daß Deckeln über das Bodenniveau des Schwimmbeckens vorstehen, wodurch Bodenreinigungsgeräte behindert werden, da sie während ihres Betriebes an diesen Erhebungen anstehen können und diese Erhebungen beschädigen bzw. selbst Schaden nehmen können.

Die Erfindung geht von einem Stand der Technik aus, wie er durch die DE 29 12 336 C gegeben ist. In dieser Patentschrift wird ein Schwimmbecken od. dgl. beschrieben, in welches über eine Leitung Druckwasser zugeführt wird. Die Zufuhröffnung ist von einem Deckel mit einer Vielzahl von Eintrittsöffnungen abgedeckt. Der Deckel selbst ist fluchtend mit der Oberfläche des Bodens des Schwimmbeckens angeordnet. Ein derartig angeordneter Einströmdeckel weist zwar nicht den Nachteil auf, daß Bodenreinigungsgeräte behindert werden, jedoch kann nur schwer ein gezieltes Einbringen der Chemikalien bzw. des Frischwassers unter vorbestimmten Einströmrichtungen, die eine erfindungsgemäße Verteilung im gesamten Schwimmbecken ermöglichen soll, gewährleistet werden.

Das Schwimmbecken mit von Einströmdeckeln abgedeckten Einströmkanälen für Frischwasser bzw. Chemikalien, wobei die mit Öffnungen versehenen Einströmdeckeln mit dem Bodenniveau des Schwimmbeckens fluchtend angeordnet sind, besteht im wesentlichen darin, daß die Einströmdeckel Vertiefungen aufweisen, wobei die Öffnungen jeweils zwischen der bodenniveaugleichen Fläche des Einströmdeckels und insbesondere der tiefsten Stelle der Vertiefung angeordnet sind, wobei durch die Vertiefung Leitflächen für das ausströmende Frischwasser od. dgl. gebildet sind.

Weist die Vertiefung eine längere Fläche, welche einen spitzen Winkel α mit dem Bodenniveau einschließt und eine Leitfläche für das ausströmende Frischwasser od. dgl. bildet und eine kürzere Fläche, in welcher die Öffnung vorgesehen ist, auf, so ist eine konstruktiv besonders einfache Lösung mit exakter Führung für das Frischwasser bzw. die Chemikalien gewährleistet.

Ist die bodenniveaugleiche Fläche des Einströmströmdeckels oberhalb der Öffnung zu dieser gekrümmt ausgebildet, so ist eine strömungsdynamisch besonders günstige Ausbildung gegeben, die eine exakte Ausrichtung der Strömungsstrahlen des Frischwassers bzw. der Chemikalien erlaubt, welche besonders weit reichen.

Sind die Vertiefungen im Einströmdeckel mit ihren Öffnungen jeweils symmetrisch paarweise zur Längsachse des Einströmdeckels angeordnet, wobei die Längserstreckung der Vertiefungen normal zur Längsachse des Einströmdeckels und des unter diesem befindlichen Einströmkanals angeordnet sind, so ist eine besonders günstige strömungsmäßige Ausbildung gewährleistet.

Liegen die Vertiefungen auf einem Kreisringbogen, so kann erreicht werden, daß die austretenden Strahlen des Frischwassers bzw. der Chemikalien mit gleichem Energieinhalt austreten, so daß eine gleichmäßige Verteilung auf besonders einfache Art und Weise erreicht wird.

Im folgenden wird die Erfindung anhand der Zeichnungen näher erläutert.

Es zeigen:
Fig. 1 einen Querschnitt durch das Bodenniveau eines Schwimmbeckens im Bereich einer Einströmöffnung,
Fig. 2 die Draufsicht auf einen eine Einströmöffnung abdeckenden Einströmdeckel und
Fig. 3 einen Schnitt durch einen Einströmdeckel entlang der Linie III-III gemäß Fig. 1.

Der Einströmdeckel 1 ist mittels nicht dargestellten Schrauben auf dem Einströmkanal 2 angeordnet und seitlich mittels Dichtleistungen 3 abgedichtet. Die Vertiefungen 4 weisen an ihrer kurzen Seite die Öffnung 5 auf. Im Bereich zwischen der Öffnung 5 und der bodenniveaugleichen Oberfläche 6 des Deckels ist eine zur Öffnung 5 weisende Krümmung 7 vorgesehen. Durch diese wird die Strömung des Frischwassers oder der Chemikalien umgelenkt und gegen die längere Seite 8 der Vertiefung 4 geleitet. Die längere Seite 8 schließt mit dem Bodenniveau einen spitzen Winkel α ein.

Je nach Lage des Einströmkanals kann die Reichweite des einströmenden Frischwassers bzw. der Chemikalien durch die Größe der Öffnung, Absenkung der Vertiefung bzw. auch damit des Winkel α verändert werden.

## Patentansprüche

1. Schwimmbecken mit von Einströmdeckeln (1) abgedeckten Einströmkanälen (2) für Frischwasser bzw. Chemikalien, wobei die mit Öffnungen (5) versehenen Einströmdeckel (1) mit dem Bodenniveau des Schwimmbeckens fluchtend angeordnet sind, dadurch gekennzeichnet, daß die Einströmdeckel Vertiefungen aufweisen und daß die Öffnungen (5) jeweils zwischen der bodenniveaugleichen Fläche (6) des Einströmdeckels (1) und insbesondere der tiefsten Stelle der Vertiefung (4) angeordnet sind, wobei durch die Vertiefung (4) Leitflächen für das ausströmende Frischwasser od. dgl. gebildet sind.

2. Schwimmbecken nach Anspruch 1, dadurch gekennzeichnet, daß die Vertiefung eine längere Fläche (8), welche einen spitzen Winkel α mit dem Bodenniveau einschließt und eine Leitfläche für das ausströmende Frischwasser od. dgl. bildet und eine kürzere Fläche, in welcher die Öffnung (5) vorgesehen ist, aufweist.

3. Schwimmbecken nach Anspruch 1 oder 2, dadurch gekennzeichnet, daß die bodenniveaugleiche Fläche (6) des Einströmdeckels oberhalb der Öffnung (5) zu dieser gekrümmt ausgebildet ist.

4. Schwimmbecken nach Anspruch 1, 2 oder 3, dadurch gekennzeichnet, daß die Vertiefungen (4) im Einströmdeckel (1) mit ihren Öffnungen (5) jeweils symmetrisch paarweise zur Längsachse des Einströmdeckels (1) angeordnet sind, wobei die Längserstreckung der Vertiefungen (4) normal zur Längsachse des Einströmdeckels (1) und des unter diesem befindlichen Einströmkanals (2) angeordnet sind.

5. Schwimmbecken nach einem der Ansprüche 1 bis 4, dadurch gekennzeichnet, daß die Vertiefungen (4) auf einem Kreisringbogen liegen.

## Claims

1. A swimming pool comprising inflow channels (2) for fresh water or chemicals which are covered by inflow covers (1), where the inflow covers (1), which are provided with openings (5), are aligned with the level of the base of the swimming pool, characterised in that the inflow covers comprise recesses and that the openings (5) are in each case arranged between the surface (6), which is level with the base, of the inflow cover (1) and, in particular, the deepest point of the recess (4), wherein guide surfaces for the outflowing fresh water or the like are formed by the recess (4).

2. A swimming pool as claimed in Claim 1, characterised in that the recess comprises a longer surface (8), which encloses an acute angle α with the base level and forms a guide surface for the outflowing fresh water or the like, and a shorter surface in which the opening (5) is provided.

3. A swimming pool as claimed in Claim 1 or 2, characterised in that above the opening (5) the surface (6), which is level with the base, of the inflow cover is curved towards said opening (5).

4. A swimming pool as claimed in Claim 1, 2 or 3, characterised in that the recesses (4) and the openings (5) in the inflow cover (1) are in each case arranged in pairs symmetrically with respect to the longitudinal axis of the inflow cover (1), where the longitudinal dimension of the recesses (4) extends perpendicularly to the longitudinal axis of the inflow cover (1) and the inflow channel (2) arranged beneath said cover (1).

5. A swimming pool as claimed in one of Claims 1 to 4, characterised in that the recesses (4) are located on an annular arc.

## Revendications

1. Bassin de natation comportant des conduits d'arrivée (2) d'eau fraîche ou de produits chimiques couverts par des plaques d'entrée (1), les plaques d'entrée (1) pourvues d'ouvertures (5) étant montées affleurantes avec le fond du bassin de natation, caractérisé par le fait que les plaques d'entrée comportent des cavités et que les ouvertures (5) sont disposées chaque fois entre la surface (6) de la plaque d'entrée (1) située dans le même plan que le fond et notamment le point le plus bas de la cavité (4), la cavité (4) formant des surfaces de guidage pour l'eau fraîche sortante ou analogue.

2. Bassin de natation selon la revendication 1, caractérisé par le fait que la cavité comporte une surface (8) plus longue qui forme un angle α avec le fond et forme une surface de guidage pour l'eau fraîche entrante ou analogue ainsi qu'une surface plus courte dans laquelle l'ouverture (5) est prévue.

3. Bassin de natation selon la revendication 1 ou 2, caractérisé par le fait que la surface (6) de la plaque d'entrée située dans le même plan que le fond, au dessus de l'ouverture (5), est courbée en direction de ladite ouverture.

4. Bassin de natation selon la revendication 1, 2 ou 3, caractérisé par le fait que les cavités (4) de la plaque d'entrée (1) avec leurs ouvertures (5) sont disposées par paires symétriquement par rapport à l'axe longitudinal de la plaque d'entrée (1), la longueur des cavités (4) étant normale à l'axe longitudinal de la plaque d'entrée (1) et du conduit d'arrivée (2) situé sous celle-ci.

5. Bassin de natation selon l'une des revendications 1 à 4, caractérisé par le fait que les cavités (4) sont situées sur un arc de cercle.
